# EUROPÄISCHE PATENTANMELDUNG

(11) **EP 4 650 667 A1**
(43) Veröffentlichungstag der Anmeldung: **19.11.2025**
(21) Anmeldenummer: 25164601.4
(22) Anmeldetag: 19.03.2025
(51) Int. Cl.: F24C 15/02, E05D 3/18, E05F 15/611

(54) **HAUSHALTSGERÄT MIT BEWEGLICHEM VERSCHLUSSELEMENT**

(30) Priorität: 13.05.2024 DE 102024113208
(71) Anmelder: Miele & Cie. KG, 33332 Gütersloh (DE)
(72) Erfinder: Withot, Dennis, 48231 Warendorf (DE)

(57) **Zusammenfassung**

Haushaltsgerät (1) mit einem Verschlusselement (14) einer Zugangsöffnung (13), mit einem Schließmechanismus und mit einer Verbindungskinematik (17). Das Haushaltsgerät (1) ist gekennzeichnet durch eine längliche Drehelementaufnahme (14c) des Verschlusselements (14), welche ein Drehelement (17e) der Verbindungskinematik (17) drehbeweglich sowie translatorisch beweglich aufnimmt. Dabei ist ein Übertragungselement (14d) vorgesehen, welches drehbeweglich am Verschlusselement (14) angeordnet ist. Weiterhin ist ein Federelement (14g) vorgesehen, welches ausgebildet ist, das Übertragungselement (14d) des Verschlusselements (14) von der Zugangsöffnung (13) weg gegen das Drehelement (17e) der Verbindungskinematik (17) zu drücken und hierdurch das Drehelement (17e) der Verbindungskinematik (17) translatorisch zu bewegen.

## Beschreibung

Die Erfindung betrifft ein Haushaltsgerät mit einem beweglichen Verschlusselement.

Es sind Gargeräte bekannt, welche einen unbeweglich, d.h. feststehend, mit dem Gargerät ausgebildeten Garraum aufweisen, in welchen das Gargut in bzw. auf einem Gargeschirr angeordnet und bei geschlossenem Garraum des Gargeräts gegart werden kann. Ein derartiges Gargerät kann zum Beispiel ein Backofen, ein Dampfgarer, ein Kombinationsgerät aus Backofen mit Dampfgarer und dergleichen sein. Derartige Gargeräte mit feststehendem Garraum weisen üblicherweise zumindest in Deutschland entlang der vertikalen Achse eine Bauhöhe von ca. 45 cm auf, wobei Backöfen auch mit einer Bauhöhe von ca. 60 cm üblich sind.

Derartige Gargeräte mit feststehendem Garraum haben gemeinsam, dass sie ein äußeres Gehäuse als Außengehäuse aufweisen, welches das Gargerät nach außen im Wesentlichen umschließt und dessen einzelnen Bauteile und Elemente schützt sowie gemeinsam handhabbar macht. Innerhalb des Gargerätes wird ein Innenraum ausgebildet, welcher den Garraum darstellt und im Wesentlichen von einem inneren Gehäuse als Innengehäuse, auch als Garraummuffel oder Muffel bezeichnet, umschlossen wird. Zwischen dem Innengehäuse und dem Außengehäuse wird ein Gehäuseraum als Zwischenraum gebildet, in welchem Funktionselemente des Gargeräts wie zum Beispiel eine Steuerung bzw. eine Steuerungseinheit, eine elektrische Energieversorgung und sonstige Bauelemente angeordnet sein können, welche dem bestimmungsgemäßen Gebrauch des Gargerätes dienen. In der Tiefe von vorne, d.h. aus Sicht eines Benutzers betrachtet, schließt das Außengehäuse bzw. eine Blende in Form eines Möbelmaterials oder in Form einer Bedienblende und dergleichen mit dem Innengehäuse zusammen den Gehäuseraum ab, so dass der Gehäuseraum für den Benutzer nicht zugänglich ist.

Der Innenraum des Gargeräts weist in der Tiefe nach vorne eine Durchgangsöffnung als Zugangsöffnung auf, durch welche hindurch der Innenraum des Gargeräts für den Benutzer zugänglich ist, um Gargeschirre in den Innenraum des Gargeräts als dessen Garraum einzuführen und dort anzuordnen sowie um Gargeschirre nach erfolgter Behandlung des Garguts aus dem Innenraum des Gargeräts zu entnehmen und von dort zu entfernen. Die Zugangsöffnung kann mittels eines Verschlusselements zum Beispiel in Form einer seitlich schwenkbaren Tür, einer nach unten schwenkbaren Klappe und dergleichen vom Benutzer geöffnet werden, um auf den Innenraum des Gargeräts zugreifen können, wie zuvor beschrieben, oder um den Innenraum des Gargeräts zu verschließen und den Garvorgang bzw. den Garprozess auszuführen. Ein derartiges Verschlusselement kann geschlossen ausgebildet sein oder ein Sichtfenster aufweisen, um dem Benutzer einen Einblick in den geschlossenen Innenraum des Gargeräts zu ermöglichen.

Derartige Gargeräte mit feststehendem Garraum werden üblicherweise als Einbaugeräte bzw. als Kücheneinbaugeräte ausgebildet, um platzsparend und auf einer für den Benutzer gut zugänglichen Höhe entlang der vertikalen Achse in Küchenmöbeln wie zum Beispiel in Einbauschränken einer Küche feststehend mit ihrem Außengehäuse angeordnet zu werden und mit ihrem Verschlusselement, ggfs. zusätzlich mit ihrer Blende, siehe oben, nach vorne zum Benutzer hin flächig bündig mit den Oberflächen der übrigen Gargeräte, Schubladen, Türen und dergleichen des Küchenmöbels abzuschließen, was den optischen Eindruck für den Benutzer verbessern kann. Derartige Gargeräte können jedoch auch als einzelne separate Geräte ausgebildet sein, welche insbesondere auf einer Arbeitsfläche einer Küchenzeile aufgestellt und betrieben werden können. Dies kann die Flexibilität der Nutzung sowie die Anschaffung und Entsorgung vereinfachen.

Bei derartigen Gargeräten wird das Verschlusselement wie beispielsweise eine seitlich schwenkbar angeordnete Tür oder eine von unten hochschwenkbare Klappe von einer Person als Benutzer von Hand bedient, d.h. an einem Griff, Bügel oder dergleichen mit den Fingern einer Hand gegriffen, und dann zwischen dem vollständig geöffneten Zustand, um möglichst einfach auf den Garraum zugreifen zu können, und dem vollständig geschlossenen Zustand, um den Garprozess durchzuführen, hin und her bewegt bzw. geschwenkt zu werden. Dies kann auch mittels einer translatorischen Bewegung entlang der Längsachse hin und her erfolgen, indem das Verschlusselement ausgezogen und eingeschoben werden kann. Auch gemischt rotatorisch-translatorische Schwenkbewegungen sind mittels geeigneter Kinematiken möglich. In jedem Fall sind auch Zwischenpositionen möglich, um den Garraum beispielsweise zum Lüften bzw. Abkühlen nach einem Garprozess nur einen Spalt zu öffnen.

Um den Benutzer von der Durchführung dieser Bewegungen zwischen dem vollständig geöffneten Zustand und dem vollständig geschlossenen Zustand zu entlasten, ist es auch bekannt, hierzu einen Antrieb, insbesondere einen elektrischen Antrieb, einzusetzen. Die zuvor beschriebenen Schwenkbewegungen werden dabei mittels eines, insbesondere elektrischen, rotatorisch antreibbaren Motors umgesetzt, welcher seine Rotationsbewegung mittels einer Kurbel in eine translatorische Bewegung entlang der Längsachse übertragen kann, welche dann, vergleichbar der Bewegung der Hand des Benutzers, das Verschlusselement um dessen Drehachse hin und her bzw. auf und zu schwenken kann. Beispielsweise für Backöfen, Dampfgarer sowie Kombigeräte hiervon ist es weit verbreitet, dass das Verschlusselement als Klappe ausgebildet ist, welche um eine entlang der Querachse verlaufende Schwenkachse vom Benutzer oder motorisch mittels einer Schwenkbewegung hoch- und runtergeklappt werden kann. Dabei entspricht 0° der Schwenkbewegung der vollständig geschlossenen Zugangsöffnung, in welcher das Verschlusselement als Klappe in der vertikalen Richtung direkt nach oben zeigt. 90° der Schwenkbewegung entspricht der vollständig geöffneten Zugangsöffnung mit horizontal ausgerichtetem Verschlusselement bzw. horizontal ausgerichteter Klappe.

Bekannt ist bei derartigen schwenkbaren Verschlusselementen bzw. Klappen wie beispielsweise Backofentüren, dass üblicherweise ein zusätzlicher Mechanismus wie beispielsweise ein mechanisches Federelement vorhanden ist, um das Verschlusselement im hochgeklappten Zustand, d.h. in der die Zugangsöffnung verschließenden Stellung, sicher gegen eine Dichtung der Zugangsöffnung zu drücken und so die Zugangsöffnung sicher dampf- und flüssigkeitsdicht zu verschließen. Dieser Schließmechanismus bringt somit ein Schließmoment auf das Verschlusselement bzw. auf die Klappe auf, welche vom Antrieb des automatischen bzw. selbsttätigen Bewegungsmechanismus zusätzlich zu überwinden ist, um das Verschlusselement zu bewegen. Der Antrieb muss somit entsprechend leistungsstark ausgebildet sein, um das Schließmoment des Schließmechanismus zum Öffnen des Verschlusselements zu überwinden.

Da dieser Schließmechanismus jedoch nur bei vollständig geschlossenem Verschlusselement wirkt und somit das entsprechende vergleichsweise hohe Schließmoment auch nur in dieser Stellung des Verschlusselements wirkt, sind die entsprechend leistungsstarken Antriebe bzw. deren Motoren bisher deutlich überdimensioniert, was die übrigen Bewegung des Verschlusselements zum Öffnen der Zugangsöffnung angeht.

Gattungsgemäße Gargeräte sind bekannt aus den Druckschriften EP 2 759 669 A2 und EP 1 548 366 A2 und DE 20 2020 104 182 U1 und CN 110 761 648 A1.

Der Erfindung stellt sich das Problem, ein Haushaltsgerät, vorzugsweise ein Gargerät, mit einem, insbesondere motorisch, beweglichen Verschlusselement zur Verfügung zu stellen, so dass beim selbsttätigen Öffnen des Verschlusselements ein vergleichsweise hohes Moment mit einem vergleichsweise leistungsschwachen Antrieb aufgebracht werden kann. Insbesondere soll ein Schließmoment des geschlossenen Verschlusselements mit einem vergleichsweise leistungsschwachen Antrieb überwunden werden können. Insbesondere soll ein Antrieb verwendet werden können, welche passend für die gesamte Bewegung des selbsttätigen Öffnens des Verschlusselements dimensioniert ist. In jedem Fall soll dies möglichst einfach, bauraumsparend und bzw. oder kostengünstig erfolgen können.

Zumindest soll eine Alternative zu den bekannten derartigen Haushaltsgeräten geschaffen werden.

Erfindungsgemäß wird dieses Problem durch ein Haushaltsgerät mit den Merkmalen des unabhängigen Anspruchs 1 gelöst. Vorteilhafte Ausgestaltungen und Weiterbildungen der Erfindung ergeben sich aus den nachfolgenden abhängigen Ansprüchen.

Somit betrifft die Erfindung ein Haushaltsgerät, vorzugsweise ein Gargerät, mit einem Innenraum, welcher ausgebildet ist, wenigstens ein zu behandelndes Objekt durch eine Zugangsöffnung entlang der Längsachse aufzunehmen, mit einem Verschlusselement, welches ausgebildet ist, durch Hoch- und Runterschwenken um einen Drehpunkt die Zugangsöffnung des Innenraums von vorne zu verschließen und freizugeben, mit einem Schließmechanismus, welcher ausgebildet ist, ein Schließmoment auf das Verschlusselement auszuüben, wenn das hochgeschwenkte Verschlusselement die Zugangsöffnung verschließt, und mit einer Verbindungskinematik, welche ausgebildet ist, eine Antriebskraft einer Antriebseinheit auf das Verschlusselement zu übertragen und hierdurch das Verschlusselement hoch- und runter zu schwenken und beim Runterschwenken des Verschlusselements das Schließmoment des Schließmechanismus zu überwinden.

Das Haushaltsgerät kann insbesondere ein Gargerät sein, aber auch ein sonstiges Haushaltsgerät wie beispielsweise eine Waschmaschine, ein Trockner oder dergleichen. In diesem Fall kann das zu behandelnde Objekt zu waschende bzw. zu trocknende Wäsche sein. Als Gargerät kann dies ein Backofen, ein Backofen mit integrierter Mikrowelle, eine Mikrowelle selbst, ein Dialoggarer, ein Dampfbackofen, ein Dampfgarer und dergleichen sein. In diesem Fall kann das zu behandelnde Objekt ein Gargut, d.h. ein zu garendes Lebensmittel, sein.

Das Haushaltsgerät ist gekennzeichnet durch eine längliche Drehelementaufnahme des Verschlusselements, welche ein Drehelement der Verbindungskinematik drehbeweglich sowie translatorisch beweglich aufnimmt, ein Übertragungselement, welches drehbeweglich am Verschlusselement angeordnet ist, und ein Federelement, welches ausgebildet ist, das Übertragungselement des Verschlusselements von der Zugangsöffnung weg gegen das Drehelement der Verbindungskinematik zu drücken und hierdurch das Drehelement der Verbindungskinematik translatorisch zu bewegen.

Ein Aspekt ist es, dass der Drehpunkt, die Drehelementaufnahme, das Übertragungselement und das Federelement ausgebildet sind,
- so dass sich das Drehelement der Verbindungskinematik entlang der länglichen Drehelementaufnahme des Verschlusselements zum Übertragungselement hin bewegt sowie das Übertragungselement gegen das Federelement schwenkt und hierdurch einen größeren Hebelarm zwischen den Federelement und dem Drehpunkt des Verschlusselements erzeugt, wenn das Drehelement der Verbindungskinematik von der Antriebseinheit in die die Zugangsöffnung verschließende Stellung bewegt wird, und
- so dass sich das Drehelement der Verbindungskinematik entlang der länglichen Drehelementaufnahme des Verschlusselements vom Übertragungselement weg bewegt sowie das Federelement das Übertragungselement schwenkt und hierdurch einen kleineren Hebelarm zwischen den Federelement und dem Drehpunkt des Verschlusselements erzeugt, wenn das Drehelement der Verbindungskinematik von der Antriebseinheit aus der die Zugangsöffnung verschließenden Stellung heraus bewegt wird.

Mit anderen Worten wirkt bisher bei derartigen automatischen bzw. selbsttätigen Bewegungsmechanismen eine Federkraft durch eine Rolle auf eine schiefe Ebene. Durch die Multiplikation der anteiligen Federkraft mit dem sich ergebenden Hebelarm ergibt sich das Schließmoment für ein Scharnier. Das Verbindungselement bzw. die Verbindungsstange, welches ein Drehelement in Form eines Niets antreibt, sorgt bei Bewegung durch den Antrieb nach vorne, d. h. zum Benutzer hin, dafür, dass das Verschlusselement bzw. dessen Rahmen bzw. Schwert um den Drehpunkt rotiert, sodass ein Öffnungs- und Schließprozess erfolgen kann.

Weitere Vorteile der Erfindung sind eine Vereinfachung der Auswahl der Feder für das Scharnier sowie Eliminierung von Bewegungsgeräuschen, insbesondere bei der manuellen Betätigung, sowie Reduzierung der Öffnungskräfte, insbesondere im Motorlauf, sowie Verbesserung der Herstellbarkeit der Nocke sowie Eliminierung eines Stockpunkts in der Schließbewegung, insbesondere beim Winkel von ungefähr 45 Grad, dem ersten Kontakt von Rolle und Nocke.

Erfindungsgemäß wird der Rahmen bzw. das Schwert des Verschlusselements um ein drehbares Element erweitert bzw. wird das Schwert zweiteilig ausgeführt, sodass ein zusätzliches Bauteil in Form eines Übertragungselements bzw. einer Kontur ergänzt wird. Durch die richtige Positionierung des Drehpunktes an dem Schwert kann der Hebelarm der Federkraft und somit das Schließmoment vor der Türöffnung deutlich verringert werden.

Ist das Haushaltsgerät geschlossen, ist das Schließmoment sehr hoch, wie bisher bekannt. Dabei wirken die Elemente des erfindungsgemäßen Haushaltsgeräts derart zusammen, so dass der Drehpunkt der Kontur so angeordnet ist, dass die resultierende Federkraft einer Rolle der Feder links an dem Drehpunkt der Kontur vorbeigeht, sodass die Kontur gegen den Uhrzeigersinn drehen würde, wenn der Niet der Verbindungsstange im Langloch diese Rotation nicht verhindern würde. Durch den geringen Hebelarm der resultierenden Federkraft zum Drehpunkt der Kontur ist das Moment, welches die Kontur versucht gegen den Uhrzeigersinn zu drehen, nicht besonders stark, sodass der Niet durch diese Stützkraft nicht nach links rutschen kann.

Wird jetzt die Verbindungsstange allerdings vom Motor nach links bewegt, dann wird der Niet erst in dem Langloch nach links bewegt. Der Niet gibt die beschriebene Rotation der Kontur frei. Durch die Drehung der Kontur wird der Hebelarm der resultierenden Federkraft zum Drehpunkt des Schwerts deutlich verringert, sodass das Schließmoment deutlich reduziert wird.

Bei der Schließbewegung des Verschlusselements wird der Niet im Langloch nach rechts verschoben, sodass die Kontur wieder auf ihre Ausgangsposition verdreht wird. Da zu diesem Zeitpunkt des geöffneten Verschlusselements die Rolle der Feder nicht an der Kontur anliegt, muss der Motor zu diesem Zeitpunkt eine geringere Kraft aufwenden. Danach erfolgt der Schließprozess wie immer durch Ziehen des Verbindungsstücks an dem Niet, bis das Verschlusselement Tür komplett geschlossen und das Schließmoment wieder hoch ist.

Gemäß einem Aspekt der Erfindung ist weist längliche Drehelementaufnahme des Verschlusselements eine Erstreckung entlang der Längsachse auf. Vorzugsweise ist die längliche Drehelementaufnahme dabei entlang der Längsachse ausgerichtet. Alternativ kann die längliche Drehelementaufnahme auch mit einem Winkel von bis zu 60 Grad, vorzugsweise mit einem Winkel von 45 Grad, zu dem Drehpunkt hin geneigt orientiert sein.
die längliche Drehelementaufnahme des Verschlusselements entlang der Längsachse ausgerichtet, wenn sich das Verschlusselement in der die Zugangsöffnung verschließenden Stellung befindet. Dies kann eine konkrete Möglichkeit der Umsetzung darstellen.

Gemäß einem weiteren Aspekt der Erfindung ist das Federelement entlang der Längsachse ausgerichtet. Dies kann eine konkrete Möglichkeit der Umsetzung darstellen.

Gemäß einem weiteren Aspekt der Erfindung weist das Federelement eine Rolle auf, mit welcher das Federelement in berührendem Kontakt mit dem Übertragungselement steht. Dies kann eine konkrete Möglichkeit der Umsetzung darstellen.

Gemäß einem weiteren Aspekt der Erfindung weist das Verschlusselement einen Rahmen auf, welcher mittels des Drehpunkts mit einem Gehäuse, vorzugsweise einem Scharnierkörper, drehbeweglich verbunden ist, wobei das Übertragungselement mittels eines Drehpunkts mit dem Rahmen drehbeweglich verbunden ist. Dies kann eine konkrete Möglichkeit der Umsetzung darstellen.

Gemäß einem weiteren Aspekt der Erfindung sind der Drehpunkt des Rahmens und der Drehpunkt des Übertragungselements entlang der vertikalen Achse gleich hoch angeordnet, wenn sich das Verschlusselement in der die Zugangsöffnung verschließenden Stellung befindet. Dies kann eine konkrete Möglichkeit der Umsetzung darstellen. Alternativ ist es möglich, dass der Drehpunkt des Übertragungselements entlang der vertikalen Achse oberhalb des Drehpunkts des Rahmens, insbesondere in vertikaler Richtung oberhalb der länglichen Drehelementaufnahme, angeordnet ist, wenn sich das Verschlusselement in der die Zugangsöffnung verschließenden Stellung befindet. Insbesondere ist der Drehpunkt des Übertragungselements in vertikaler Richtung von der länglichen Drehelementaufnahme weiter entfernt als von dem Drehpunkt des Rahmens.

Gemäß einem weiteren Aspekt der Erfindung ist die längliche Drehelementaufnahme entlang der Längsachse mittig zwischen dem Drehpunkt des Rahmens und dem Drehpunkt des Übertragungselements hoch angeordnet, wenn sich das Verschlusselement in der die Zugangsöffnung verschließenden Stellung befindet. Dies kann eine konkrete Möglichkeit der Umsetzung darstellen.

Gemäß einem weiteren Aspekt der Erfindung weist die Verbindungskinematik einen Antriebshebel auf, welcher ausgebildet und angeordnet ist, von der Antriebseinheit rotatorisch bewegt zu werden, und die Verbindungskinematik weist ein Koppelelement auf, welches ausgebildet und angeordnet ist, die rotatorische Bewegung des Antriebshebels in eine im Wesentlichen translatorische Bewegung entlang der Längsachse zu übertragen. Dies kann eine konkrete Möglichkeit der Umsetzung, vergleichbar Pleuel und Kolben, ermöglichen.

Gemäß einem weiteren Aspekt der Erfindung weist die Antriebseinheit einen, vorzugsweise elektrischen, Motor auf, welcher ausgebildet ist, die Verbindungskinematik zu bewegen. Dies kann eine Möglichkeit der Umsetzung darstellen.

Ein Ausführungsbeispiel der Erfindung ist in den Zeichnungen rein schematisch dargestellt und wird nachfolgend näher beschrieben. Es zeigt
- Figur 1: eine perspektivische Darstellung eines erfindungsgemäßen Haushaltsgeräts in Form eines Gargeräts mit geöffneter Zugangsöffnung von schräg vorne oben;
- Figur 2: eine seitliche Ansicht mit teilweisem Längsschnitt einer Verbindungskinematik des erfindungsgemäßen Gargeräts;
- Figur 3: eine seitliche Ansicht einer ersten Ausführungsvariante des Verschlusselements des Haushaltsgeräts in einer die Zugangsöffnung verschließenden Stellung;
- Figur 4: eine Detailansicht des unteren Bereichs des Verschlusselements der Figur 3;
- Figur 5: eine seitliche Ansicht einer ersten Ausführungsvariante des Verschlusselements des Haushaltsgeräts zu Beginn einer Öffnungsbewegung aus der die Zugangsöffnung verschließenden Stellung heraus; und
- Figur 6: eine Detailansicht des unteren Bereichs des Verschlusselements der Figur 5;
- Figur 7: eine seitliche Ansicht einer zweiten Ausführungsvariante eines Verschlusselements des Haushaltsgeräts in einer die Zugangsöffnung verschließenden Stellung; und
- Figur 8: eine Detailansicht des Übertragungselements des Bereichs des Verschlusselements der Figur 7.

Die o.g. Figuren werden in kartesischen Koordinaten betrachtet. Es erstreckt sich eine Längsachse X, welche auch als Tiefe X oder als Länge X bezeichnet werden kann. Senkrecht zur Längsachse X erstreckt sich eine Querachse Y, welche auch als Breite Y bezeichnet werden kann. Senkrecht sowohl zur Längsachse X als auch zur Querachse Y erstreckt sich eine vertikale Achse Z, welche auch als Höhe Z bezeichnet werden kann und der Richtung der Schwerkraft entspricht. Die Längsachse X und die Querachse Y bilden gemeinsam die Horizontale X, Y, welche auch als horizontale Ebene X, Y bezeichnet werden kann.

Figur 1 zeigt eine perspektivische Darstellung eines erfindungsgemäßen Haushaltsgeräts 1 in Form eines Gargeräts 1 mit geöffneter Zugangsöffnung 13 von schräg vorne oben.

Ein erfindungsgemäßes Haushaltsgerät 1 bzw. Gargerät 1 wird am Beispiel eines Backofens 1 betrachtet. Der Backofen 1 weist ein Außengehäuse 10 auf, welches auch als äußeres Gehäuse 10 bezeichnet werden kann und den Backofen 1 im Wesentlichen nach außen abschließt bzw. umschließt. Das Außengehäuse 10 repräsentiert einen Korpus, ein Gestell bzw. ein Gehäuse des Haushaltsgeräts 1. Das Außengehäuse 10 schließt entlang der Längsachse X nach vorne, d.h. zum Benutzer hin, im oberen Bereich mit einer Blende 10a ab.

Innerhalb des Außengehäuses 10 ist ein Innengehäuse 11 angeordnet, welches auch als inneres Gehäuse 11 bezeichnet werden kann. Das Innengehäuse 11 schließt entlang der Längsachse X nach hinten, entlang der vertikalen Achse Z nach unten und nach oben sowie entlang der Querachse Y zu beiden Seiten mit dem Außengehäuse 10 ab, sodass zwischen dem Außengehäuse 10 und im Innengehäuse 11 ein Zwischenraum gebildet wird, welcher auch als Gehäuseraum bezeichnet werden kann. Dieser Zwischenraum stellt das Innere des Backofens 1 dar.

Von dem Innengehäuse 11 wird ferner im Wesentlichen ein Innenraum 12 umschlossen, in welchem ein Garprozess durchgeführt werden kann. Hierzu sind entsprechende Elemente zum Erhitzen des Innenraums 12 (nicht dargestellt) im Zwischenraum bzw. im Garraum 12 angeordnet. Entsprechend kann der Innenraum 12 auch als Garraum 12 bezeichnet werden.

Der Garraum 12 ist entlang der Längsachse X für den Benutzer von vorne durch eine Zugangsöffnung 13 hindurch zugänglich, welche sich unterhalb der Blende 10a befindet. Die Zugangsöffnung 13 kann mittels eines Verschlusselements 14 in Form einer Klappe 14 geschlossen und geöffnet werden. Die Klappe 14 ist hierzu mittels wenigstens eines Scharniers (nicht dargestellt) um die Querachse Y nach oben hin schwenkbar mit dem Außengehäuse 10 des Backofens 1 verbunden, so dass die Klappe 14 vom Benutzer von sich weg hochgeschwenkt werden kann, um die Zugangsöffnung 13 zu verschließen, und zu sich hin nach unten geschwenkt werden kann, um die Zugangsöffnung 13 freizugeben und auf den Garraum 12 zugreifen zu können, siehe Figur 1.

Der Garraum 12 weist entlang der Querachse Y beidseitig jeweils eine Seitenwand 12a auf, an denen jeweils ein entnehmbares Aufnahmegitter 15 angeordnet ist. An jedem Aufnahmegitter 15 ist auf gleicher Höhe entlang der vertikalen Achse Z eine Teleskopschiene 16 entfernbar befestigt, welche gemeinsam ein Paar von Teleskopschienen 16 bilden. Die Teleskopschienen 16 sind jeweils entlang der Längsachse X dreiteilig ausgebildet (nicht dargestellt), so dass jeweils ein vorderes Schienenelement mittels eines mittleren Schienenelements mit einem hinteren Schienenelement der Teleskopschiene 16 verbunden ist, wobei das hintere Schienenelement feststehend und entfernbar an dem jeweiligen Aufnahmegitter 15 gehalten wird.

Auf das Paar von Teleskopschienen 16 bzw. deren vordere Schienenelemente kann ein Gargeschirr wie beispielsweise ein Backblech (nicht dargestellt) vom Benutzer aufgesetzt werden, um entlang der Längsachse X in den Garraum 12 hineingeschoben und aus dem Garraum 12 herausgezogen zu werden. Dies kann es dem Benutzer erleichtern, das Backblech in den Garraum 12 einzuführen sowie aus dem Garraum 12 zu entnehmen.

Figur 2 zeigt eine seitliche Ansicht mit teilweisem Längsschnitt einer Verbindungskinematik 17 des erfindungsgemäßen Gargeräts 1.

Die Verbindungskinematik 17 ist seitlich im Zwischenraum des Backofens 1 angeordnet, um vom Benutzer dazu verwendet zu werden, die Klappe 14 als Verschlusselement 14 motorisch zu bedienen, um dies selbst nicht vornehmen zu müssen. Die motorische Bewegung, insbesondere zum Öffnen der geschlossenen Klappe 14 und dann wieder zum Schließen der geöffneten Klappe 14, vgl. Figur 1, kann vom Benutzer insbesondere durch Betätigung eines entsprechenden Bedienelements (nicht dargestellt) erfolgen, was außenseitig an der Klappe 14 (nicht dargestellt) und bzw. oder an der Blende 10a (nicht dargestellt) angeordnet sein kann.

Zur Umsetzung dieser Bewegungen weist der Backofen 1 im Zwischenraum eine Antriebseinheit 18 auf. Ein Motorhalter 18a der Antriebseinheit 18 weist einen elektrischen Motor (nicht dargestellt) auf, welcher statorseitig feststehend am Motorhalter 18a befestigt ist. Rotorseitig kann der elektrische Motor bei Betätigung seine Rotationsbewegung A über einen Motordrehpunkt 18b, je nach Bestromung in die eine oder andere Rotationsrichtung, an einen Antriebshebel 17a der Verbindungskinematik 17 übertragen.

Der Antriebshebel 17a wirkt, ähnlich wie bei Pleuel und Kolben, als Kurbeltrieb und überträgt die Rotationsbewegung A auf ein Koppelelement 17b der Verbindungskinematik 17 als Koppelstange 17b, was zu einer translatorischen Verschiebung bzw. zu einer Schubbewegung B eines Federhalters 17c der Verbindungskinematik 17 führt. Das Koppelelement 17 bzw. die Koppelstange 17 weist dabei einen ersten Teil 17ba als Innenteil 17ba und einen zweiten Teil 17bb als Außenteil 17bb auf, welche mittels eines Außengewindes (nicht bezeichnet) des Innenteils 17ba und mittels eines Innengewindes (nicht bezeichnet) des Außenteils 17bb gegenüber einander durch eine rotatorische Montagebewegung translatorisch beweglich sind, d.h. eine Längenänderung ausführen können, so dass die Koppelstange 17b hinsichtlich von Montage- und Fertigungstoleranzen der Verbindungskinematik 17 auf die gewünschte Länge eingestellt und dann fixiert werden kann.

An den gegenüberliegenden Enden ist das Innenteil 17ba mit dem Antriebshebel 17a schwenkbar und das Außenteil 17bb mit dem Federhalter 17c schwenkbar verbunden. Dabei stützt sich der Federhalter 17c mittels einer Feder (nicht dargestellt) in Form einer Spiralfeder gegen ein Führungselement (nicht dargestellt) des Außengehäuses 10 ab, wodurch eine Schließkraft bzw. ein Schließmoment erzeugt wird, welche die Klappe 14 im hochgeklappten geschlossenen Zustand der Zugangsöffnung 13 dicht abschließt. Um dies sicherzustellen, weist das Haushaltsgerät 1 einen Schließmechanismus (nicht dargestellt) auf, welcher ausgebildet ist, ein Schließmoment auf das Verschlusselement 14 auszuüben, wenn das hochgeschwenkte Verschlusselement 14 die Zugangsöffnung 13 verschließt. Der Schließmechanismus ist in Form einer mechanischen Federung ausgebildet, welche entsprechend dimensioniert und angeordnet ist.

Der Federhalter 17c gibt die Schubbewegung B über ein Verbindungselement 17d der Verbindungskinematik 17 in Form einer Verbindungsstange 17d bzw. eines Verbindungsstücks 17d an einen Rahmen 14b bzw. an ein Schwert 14b, siehe Figuren 3 bis 6, der Klappe 14 weiter, wodurch eine Schwenkbewegung C um einen Drehpunkt 14a der Klappe 14 erfolgt, welche eine Öffnungs- bzw. Schließbewegung D der Klappe 14 bewirkt. Hierzu ist das dem Federhalter 17c abgewandte Ende des Verbindungsstücks 17d drehbeweglich mittels eines Drehelements 17e in Form eines Niets 17e mit dem Rahmen 14b verbunden und wird hier in einer Drehelementaufnahme 14c des Verschlusselements 14 drehbeweglich gehalten, siehe Figuren 4 und 6. Um den Drehpunkt 14a ist die Klappe 14 mittels eines Scharniers (nicht dargestellt) schwenkbar an einem Scharnierkörper 10b angeordnet. Der Scharnierkörper 10b ist feststehend an einem Korpus bzw. an einem Gestell befestigt, welches in der Figur 2 durch das Außengehäuse 10 dargestellt wird.

Betrachtet man nun nicht ausschließlich die reine Bewegung der Verbindungskinematik 17 samt der Klappe 14 sondern auch die Kräfte, die aufgrund dessen auftreten, dann fällt auf, dass die entstehenden Reaktionskräfte so hoch sein können, dass die angrenzenden Bauteile des Außengehäuses 10 wie Bodenwanne, Montagerückwand und dergleichen einer plastischen Verformung unterliegen können. Aus diesem Grund werden die Kräfte da abgefangen, wo die Steifigkeit des Außengehäuses 10 möglichst hoch ist. Das ist im vorderen Bereich am Drehpunkt 14a der Klappe 14 der Fall. Es wird daher ein Abstützelement 19 vorgesehen, welches auch als Abstützblech 19 oder als Abstützwinkel 19 bezeichnet werden kann. Der Abstützwinkel 19 überträgt das Drehmoment des Motors über den Scharnierkörper 10b auf das Außengehäuse 10a, d.h. in die Bodenwanne, den Frontrahmen und die Seitenwände.

Dabei ist hervorzuheben, dass die entstehenden Kräfte aufgrund des Antriebshebels 17a als Kurbeltrieb keine konstante Kraftrichtung haben. Die Richtung der Kraft ändert sich während des Bewegungsablaufs mit dem Winkel der Türstellung, sodass Kräfte in mindestens zwei Raumrichtungen abgefangen werden müssen. Der Abstützwinkel 19 wird fest mit dem Scharnierkörper 10b verbunden. Um eine ausreichende Steifigkeit des Abstützwinkels 19 zu gewährleisten, sind etwaige Biegungen, Kantungen oder Vertiefungen möglich.

Figur 3 zeigt eine seitliche Ansicht des Rahmens 14b bzw. Schwerts 14b des Verschlusselements 14 des Haushaltsgeräts 1 in einer die Zugangsöffnung verschließenden Stellung. Figur 4 zeigt eine Detailansicht des unteren Bereichs des Rahmens 14b der Figur 3. Figur 5 zeigt eine seitliche Ansicht des Rahmens 14b bzw. Schwerts 14b des Verschlusselements 14 des Haushaltsgeräts 1 zu Beginn einer Öffnungsbewegung aus der die Zugangsöffnung verschließenden Stellung heraus. Figur 6 zeigt eine Detailansicht des unteren Bereichs des Rahmens 14b der Figur 5.

Figur 6 zeigt eine seitliche Ansicht des Rahmens 14b bzw. Schwerts 14b des Verschlusselements 14 des Haushaltsgeräts 1 in einer die Zugangsöffnung verschließenden Stellung. Diese Darstellung zeigt eine Ausgestaltungsvariante des Verschlusselements 14 des Haushaltsgeräts 1 mit einem anderen Übertragungselement 14d und einer anderen relativen Anordnung von Drehpunkt 14a und Drehpunkt 14e sowie einer abweichenden Orientierung einer länglichen Drehelementaufnahme 14c.

Erfindungsgemäß ist somit seitens des Rahmens 14b des Verschlusselements 14 eine längliche Drehelementaufnahme 14c vorgesehen, welche den bereits erwähnten Niet 17e als Drehelement 17e der Verbindungskinematik 17 bzw. dessen Verbindungsstange 17d drehbeweglich sowie translatorisch beweglich aufnimmt, wobei die translatorische Beweglichkeit durch die Ausbildung der länglichen Drehelementaufnahme 14c des Rahmens 14b des Verschlusselements 14 als Langloch ermöglicht wird. Befindet sich das Verschlusselement 14 in der die Zugangsöffnung 13 verschließenden Stellung, so ist die längliche Drehelementaufnahme 14c des Verschlusselements 14 entlang der Längsachse X ausgerichtet oder in einem Winkel bis zu 45 Grad geneigt, wobei insbesondere die Flanke der längliche Drehelementaufnahme 14c entlang der vertikalen Achse Z weiter unten angeordnet ist, deren Abstand zur geometrischen Mitte des Garraums 12 geringer ist.

Das Verschlusselement 14 weist auch ein Übertragungselement 14d auf, welches drehbeweglich am Verschlusselement 14 bzw. an dessen Rahmen 14b angeordnet ist. Wie bereits erwähnt, ist das Verschlusselement 14 und genauer gesagt dessen Rahmen 14b mittels des Drehpunkts 14a mit einem Gehäuse in Form des Scharnierkörpers 10b drehbeweglich verbunden. Ferner ist seinerseits das Übertragungselement 14d mittels eines Drehpunkts 14e mit dem Rahmen 14b drehbeweglich verbunden.

Gemäß der Ausführungsformen der Abbildungen 3 bis 6 sind der Drehpunkt 14a des Rahmens 14b und der Drehpunkt 14e des Übertragungselements 14d entlang der vertikalen Achse Z gleich hoch angeordnet, wenn sich das Verschlusselement 14 in der die Zugangsöffnung 13 verschließenden Stellung befindet.

Gemäß der Ausführungsformen der Abbildungen 7 und 8 sind der Drehpunkt 14a des Rahmens 14b und der Drehpunkt 14e des Übertragungselements 14d entlang der vertikalen Achse Z in unterschiedlich hoch angeordnet, wenn sich das Verschlusselement 14 in der die Zugangsöffnung 13 verschließenden Stellung befindet. Vorzugsweise ist dabei der Drehpunkt 14e des Übertragungselements 14d oberhalb vom Drehpunkt 14a des Rahmens 14b angeordnet.

Als besonders günstig erwiesen hat es sich, dass der Drehpunkt 14e des Übertragungselements 14d oberhalb der länglichen Drehelementaufnahme 14c angeordnet ist und der Drehpunkt 14a des Rahmens 14b unterhalb der länglichen Drehelementaufnahme 14c. Insbesondere ist entlang der vertikalen Achse Z der Abstand der des Drehpunkts 14a des Rahmens 14b zu der länglichen Drehelementaufnahme 14c kleiner als der Abstand des Drehpunkt 14e des Übertragungselements 14d zu der länglichen Drehelementaufnahme 14c.

Ein weiterer Aspekt, der bei beiden Ausführungsvarianten realisiert sein kann ist, dass die längliche Drehelementaufnahme 14c entlang der Längsachse X mittig zwischen dem Drehpunkt 14a des Rahmens 14b und dem Drehpunkt 14e des Übertragungselements 14d angeordnet ist, wenn sich das Verschlusselement 14 in der die Zugangsöffnung 13 verschließenden Stellung befindet. Dabei wird unter einer mittigen Anordnung hier verstanden, dass die Abweichung von der mathematischen Mitte zu beiden Seiten jeweils bis zu 20 Prozent der Distanz zwischen Drehpunkt 14a des Rahmens 14b und dem Drehpunkt 14e des Übertragungselements 14d entlang der Längsachse X betragen kann.

Es ist ferner ein Federelement 14g vorgesehen, welches ausgebildet ist, das Übertragungselement 14d des Verschlusselements 14 von der Zugangsöffnung 13 weg gegen das Drehelement 17e der Verbindungskinematik 17 zu drücken und hierdurch das Drehelement 17e der Verbindungskinematik 17 translatorisch zu bewegen. Das Federelement 14g ist entlang der Längsachse X ausgerichtet. Das Federelement 14g weist eine Rolle 14f auf, mit welcher das Federelement 14g in berührendem Kontakt mit dem Übertragungselement 14d steht.

Erfindungsgemäß sind der Drehpunkt 14a, die Drehelementaufnahme 14c, das Übertragungselement 14d und das Federelement 14g ausgebildet, so dass sich das Drehelement 17e der Verbindungskinematik 17 entlang der länglichen Drehelementaufnahme 14c des Verschlusselements 14 zum Übertragungselement 14d hin bewegt sowie das Übertragungselement 14d gegen das Federelement 14g schwenkt und hierdurch einen größeren Hebelarm zwischen den Federelement 14g und dem Drehpunkt 14a des Verschlusselements 14 erzeugt, wenn das Drehelement 17e der Verbindungskinematik 17 von der Antriebseinheit 18 in die die Zugangsöffnung 13 verschließende Stellung bewegt wird.

Ferner sind der Drehpunkt 14a, die Drehelementaufnahme 14c, das Übertragungselement 14d und das Federelement 14g ausgebildet, so dass sich das Drehelement 17e der Verbindungskinematik 17 entlang der länglichen Drehelementaufnahme 14c des Verschlusselements 14 vom Übertragungselement 14d weg bewegt sowie das Federelement 14g das Übertragungselement 14d schwenkt und hierdurch einen kleineren Hebelarm zwischen den Federelement 14g und dem Drehpunkt 14a des Verschlusselements 14 erzeugt, wenn das Drehelement 17e der Verbindungskinematik 17 von der Antriebseinheit 18 aus der die Zugangsöffnung 13 verschließenden Stellung heraus bewegt wird.

### Bezugszeichenliste (Bestandteil der Beschreibung)

- A: Rotationsbewegung des Motors
- B: Schubbewegung des Federhalters 17c
- C: Schwenkbewegung um Drehpunkt 14a des Verschlusselements 14
- D: Öffnungs- bzw. Schließbewegung des Verschlusselements 14
- X: Längsachse; Tiefe; Länge
- Y: Querachse; Breite
- Z: vertikale Achse; Höhe
- X, Y: Horizontalen; horizontale Ebene

- 1: Haushaltsgerät; Gargerät; Backofen
- 10: Außengehäuse; äußeres Gehäuse
- 10a: Blende
- 10b: Scharnierkörper
- 11: Innengehäuse; inneres Gehäuse
- 12: Innenraum; Garraum
- 12a: Seitenwände des Garraums 12
- 13: Zugangsöffnung
- 14: Verschlusselement; Klappe
- 14a: Drehpunkt des Verschlusselements 14
- 14b: Rahmen bzw. Schwert des Verschlusselements 14
- 14c: längliche Drehelementaufnahme bzw. Langloch des Verschlusselements 14
- 14d: Übertragungselement des Verschlusselements 14
- 14e: Drehpunkt des Übertragungselements des Verschlusselements 14
- 14f: Rolle des Verschlusselements 14
- 14g: Federelement des Verschlusselements 14
- 15: Aufnahmegitter
- 16: Teleskopschienen
- 17: Verbindungskinematik
- 17a: Antriebshebel
- 17b: Koppelelement; Koppelstange
- 17ba: erstes Teil bzw. Innenteil des Koppelelements 17
- 17bb: zweites Teil bzw. Außenteil des Koppelelements 17
- 17c: Federhalter
- 17d: Verbindungselement; Verbindungsstange
- 17e: Drehelement; Niet
- 18: Antriebseinheit
- 18a: Motorhalter
- 18b: Motordrehpunkt
- 19: Abstützelement; Abstützblech; Abstützwinkel

## Patentansprüche

1. Haushaltsgerät (1), vorzugsweise Gargerät (1),
mit einem Innenraum (12), welcher ausgebildet ist, wenigstens ein zu behandelndes Objekt durch eine Zugangsöffnung (13) entlang der Längsachse (X) aufzunehmen,
mit einem Verschlusselement (14), welches ausgebildet ist, durch Hoch- und Runterschwenken um einen Drehpunkt (14a) die Zugangsöffnung (13) des Innenraums (12) von vorne zu verschließen und freizugeben,
mit einem Schließmechanismus, welcher ausgebildet ist, ein Schließmoment auf das Verschlusselement (14) auszuüben, wenn das hochgeschwenkte Verschlusselement (14) die Zugangsöffnung (13) verschließt, und
mit einer Verbindungskinematik (17), welche ausgebildet ist, eine Antriebskraft einer Antriebseinheit (18) auf das Verschlusselement (14) zu übertragen und hierdurch das Verschlusselement (14) hoch- und runter zu schwenken und beim Runterschwenken des Verschlusselements (14) das Schließmoment des Schließmechanismus zu überwinden,
**gekennzeichnet durch**
eine längliche Drehelementaufnahme (14c) des Verschlusselements (14), welche ein Drehelement (17e) der Verbindungskinematik (17) drehbeweglich sowie translatorisch beweglich aufnimmt,
ein Übertragungselement (14d), welches drehbeweglich am Verschlusselement (14) angeordnet ist, und
ein Federelement (14g), welches ausgebildet ist, das Übertragungselement (14d) des Verschlusselements (14) von der Zugangsöffnung (13) weg gegen das Drehelement (17e) der Verbindungskinematik (17) zu drücken und hierdurch das Drehelement (17e) der Verbindungskinematik (17) translatorisch zu bewegen.

2. Haushaltsgerät (1) nach Anspruch 1,
wobei der Drehpunkt (14a), die Drehelementaufnahme (14c), das Übertragungselement (14d) und das Federelement (14g) ausgebildet sind,
• so dass sich das Drehelement (17e) der Verbindungskinematik (17) entlang der länglichen Drehelementaufnahme (14c) des Verschlusselements (14) zum Übertragungselement (14d) hin bewegt sowie das Übertragungselement (14d) gegen das Federelement (14g) schwenkt und hierdurch einen größeren Hebelarm zwischen den Federelement (14g) und dem Drehpunkt (14a) des Verschlusselements (14) erzeugt, wenn das Drehelement (17e) der Verbindungskinematik (17) von der Antriebseinheit (18) in die die Zugangsöffnung (13) verschließende Stellung bewegt wird, und
• so dass sich das Drehelement (17e) der Verbindungskinematik (17) entlang der länglichen Drehelementaufnahme (14c) des Verschlusselements (14) vom Übertragungselement (14d) weg bewegt sowie das Federelement (14g) das Übertragungselement (14d) schwenkt und hierdurch einen kleineren Hebelarm zwischen den Federelement (14g) und dem Drehpunkt (14a) des Verschlusselements (14) erzeugt, wenn das Drehelement (17e) der Verbindungskinematik (17) von der Antriebseinheit (18) aus der die Zugangsöffnung (13) verschließenden Stellung heraus bewegt wird.

3. Haushaltsgerät (1) nach einem der vorangehenden Ansprüche,
wobei die längliche Drehelementaufnahme (14c) des Verschlusselements (14) eine Erstreckung entlang der Längsachse (X) aufweist, vorzugsweise ist die längliche Drehelementaufnahme (14c) dabei entlang der Längsachse (X) ausgerichtet oder mit einem Winkel von bis zu 60 Grad, vorzugsweise mit einem Winkel von 45 Grad, zu dem Drehpunkt (14a) hin geneigt, wenn sich das Verschlusselement (14) in der die Zugangsöffnung (13) verschließenden Stellung befindet.

4. Haushaltsgerät (1) nach nach einem der vorangehenden Ansprüche,
wobei das Federelement (14g) entlang der Längsachse (X) ausgerichtet ist.

5. Haushaltsgerät (1) nach einem der vorangehenden Ansprüche,
wobei das Federelement (14g) eine Rolle (14f) aufweist, mit welcher das Federelement (14g) in berührendem Kontakt mit dem Übertragungselement (14d) steht.

6. Haushaltsgerät (1) nach einem der vorangehenden Ansprüche,
wobei das Verschlusselement (14) einen Rahmen (14b) aufweist, welcher mittels des Drehpunkts (14a) mit einem Gehäuse, vorzugsweise einem Scharnierkörper (10b), drehbeweglich verbunden ist,
wobei das Übertragungselement (14d) mittels eines Drehpunkts (14e) mit dem Rahmen (14b) drehbeweglich verbunden ist.

7. Haushaltsgerät (1) nach dem vorangehenden Anspruch,
wobei der Drehpunkt (14a) des Rahmens (14b) und der Drehpunkt (14e) des Übertragungselements (14d) entlang der vertikalen Achse (Z) gleich hoch angeordnet sind, wenn sich das Verschlusselement (14) in der die Zugangsöffnung (13) verschließenden Stellung befindet,
oder
wobei der Drehpunkt (14e) des Übertragungselements (14d) entlang der vertikalen Achse (Z) oberhalb des Drehpunkts (14a) des Rahmens (14b), insbesondere in vertikaler Richtung näher an der länglichen Drehelementaufnahme (14c) als an dem Drehpunkt (14a) des Rahmens (14b) angeordnet ist, wenn sich das Verschlusselement (14) in der die Zugangsöffnung (13) verschließenden Stellung befindet.

8. Haushaltsgerät (1) nach einem der beiden vorangehenden Ansprüche,
wobei die längliche Drehelementaufnahme (14c) entlang der Längsachse (X) mittig zwischen dem Drehpunkt (14a) des Rahmens (14b) und dem Drehpunkt (14e) des Übertragungselements (14d) angeordnet ist, wenn sich das Verschlusselement (14) in der die Zugangsöffnung (13) verschließenden Stellung befindet.

9. Haushaltsgerät (1) nach einem der vorangehenden Ansprüche,
wobei die Verbindungskinematik (17) einen Antriebshebel (17a) aufweist, welcher ausgebildet und angeordnet ist, von der Antriebseinheit (18) rotatorisch bewegt zu werden, und
wobei die Verbindungskinematik (17) ein Koppelelement (17b) aufweist, welches ausgebildet und angeordnet ist, die rotatorische Bewegung des Antriebshebels (17a) in eine im Wesentlichen translatorische Bewegung entlang der Längsachse (X) zu übertragen.

10. Haushaltsgerät (1) nach einem der vorangehenden Ansprüche
wobei die Antriebseinheit (18) einen, vorzugsweise elektrischen, Motor aufweist, welcher ausgebildet ist, die Verbindungskinematik (17) zu bewegen.
